# FASCICULE DE BREVET EUROPEEN

(11) **EP 2 301 853 B1**
(45) Date de publication et mention de la délivrance du brevet: **29.05.2013**
(21) Numéro de dépôt: 10180433.4
(22) Date de dépôt: 27.09.2010
(51) Int. Cl.: B65D 5/50, B65D 71/72, B01L 9/06, B65D 25/10

(54) **Contenant et caisse de regroupement pour le conditionnement de tubes destinés aux prélèvements organiques**
Box und Gehäuse um Rohren für organische Probenahme sammeln
Container and case to collect tubes for organic sampling

(30) Priorité: 25.09.2009 FR 0956659
(43) Date de publication de la demande: 30.03.2011
(73) Titulaire: L.V.M. DIFFUSION, F-59200 Tourcoing (FR)
(72) Inventeur: Lebacq, Christophe, 59910 Bondues (FR)
(74) Mandataire: Balesta, Pierre

(56) Documents cités:
- EP-A2- 1 890 144
- WO-A2-2009/038787
- DE-A1- 2 847 191
- DE-U1- 9 400 523
- GB-A- 2 090 229
- US-A1- 2005 067 474
- US-A1- 2009 101 539
- US-B1- 6 247 328

## Description

### Domaine technique

L'objet de la présente invention a trait au domaine des contenants, et plus précisément au domaine des boîtes de laboratoire.

L'objet de la présente invention porte sur un contenant, et notamment une boîte de laboratoire, destiné au conditionnement de tubes tels que des tubes de prélèvements organiques.

L'objet de la présente invention trouve une application particulièrement avantageuse pour le stockage et/ou le transport de tubes de prélèvements sanguins ; ces tubes de prélèvements sanguins étant destinés aux laboratoires d'analyses sanguines.

L'objet de la présente invention trouve en outre une application avantageuse dans le stockage et/ou le transport des déchets, et notamment le stockage et/ou le transport des déchets d'activités de soins à risques infectieux dits « DASRI » pour « Déchets d'Activité de Soins à Risques Infectieux ».

Par prélèvement organique, on entend dans toute la présente description tous types de sécrétions, d'excrétions ou de fragments de tissu prélevés d'un corps humain ou animal à des fins d'examens pathologiques ou bactériologiques. Les prélèvements organiques comprennent ainsi les prélèvements sanguins, les prélèvements de plaquettes, les prélèvements de plasma, les prélèvements d'urine, etc.

Par tube, on entend dans toute la présente description tous types de récipients longilignes ou d'éprouvettes aptes à contenir un prélèvement organique tel que décrit ci-dessus.

### Etat de la technique

Pour des raisons de proximité, les établissements de prélèvements se situent généralement en ville pour être au plus proche de la population.

Les laboratoires d'analyses se situent, quant à eux, à des endroits différents des établissements de prélèvements. Bien souvent, ces laboratoires d'analyses sont à proximité des centres hospitaliers, en périphérie urbaine ; les laboratoires d'analyses n'étant pas contraints d'être proches de la population.

De façon connue, pour chacun des établissements de prélèvements, il est nécessaire de collecter l'ensemble des tubes dans lesquels sont placés les différents prélèvements.

Généralement, on conditionne ces tubes en sorte de pouvoir les acheminer de l'établissement de prélèvements vers le laboratoire d'analyses.

Ensuite, le laboratoire d'analyses est en charge d'analyser ces prélèvements, puis de les éliminer.

On observe qu'il existe plusieurs types de tubes servant de récipients pour contenir de tels prélèvements : ces tubes présentent des tailles différentes, qui sont généralement fonction de la nature du prélèvement organique et/ou de la nature de l'analyse à effectuer.

Le conditionnement de tels tubes doit répondre à de nombreuses contraintes, notamment sanitaires, en sorte de répondre aux différentes normes en vigueur, ces normes se situant dans le domaine de l'analyse médicale, dans le domaine du transport de prélèvements organiques, ou encore dans le domaine de l'élimination des déchets issus des prélèvements organiques.

Il existe dans l'état de la technique un certain nombre de conditionnements destinés à cet effet, et répondant au moins partiellement à ces différentes normes.

Généralement, les conditionnements prévus pour de tels tubes consistent en des portoirs ou des contenants, relativement lourds et encombrants, constitués dans un matériau rigide ou semi-rigide tel que l'aluminium, l'inox ou le plastique.

Ce genre de conditionnements, notamment pour des raisons de rentabilité, doit être réutilisé plusieurs fois.

Il est donc nécessaire de nettoyer et de désinfecter correctement chaque portoir et/ou chaque contenant après chaque utilisation de sorte à pouvoir le ou les réutiliser sans risquer une infection sanitaire.

Le nettoyage et la désinfection de ces portoirs et/ou de ces contenants nécessitent donc une manutention quotidienne, fastidieuse, contraignante et astreignante pour le personnel médical des établissements d'analyses.

Ainsi, on constate que les conditionnements de l'état de la technique ont l'inconvénient de présenter un coût de fabrication élevé à cause du matériau utilisé, et un coût d'utilisation élevé à cause de la maintenance nécessaire : nettoyage et désinfection des portoirs ou des contenants après chaque utilisation.

Par ailleurs, ce genre de conditionnements ne permet le positionnement que d'un type de tubes ne présentant qu'une seule taille.

Le manque de modularité et d'adaptabilité des portoirs et des contenants de l'état de la technique s'avère gênant, et augmente de façon conséquente le coût de fabrication de ceux-ci dans la mesure où la fabrication doit prévoir un type de moule présentant une taille précise correspondant à chacune des tailles des tubes.

Par ailleurs, les aspects environnementaux et écologiques ne sont pas pris en considération dans la fabrication et l'utilisation de ces portoirs et de ces contenants.

On connait également le document GB 2 090 229 qui décrit un contenant correspondant au préambule de la revendication 1.

### Objet et résumé de l'invention

L'objet de l'invention est donc d'apporter une solution aux différents problèmes précités parmi d'autres problèmes.

Un des problèmes techniques que résout l'objet de la présente invention consiste notamment en la réduction du coût et la simplification de la fabrication de contenants pour le conditionnement de tubes tels que les tubes de prélèvements organiques ; l'objet de la présente invention étant particulièrement adapté pour le stockage et le transport de tubes dont la taille présente différente valeur.

A cet effet, l'objet de la présente invention concerne un contenant pour le conditionnement d'au moins un tube. De préférence, il s'agit du conditionnement d'un tube de prélèvements organiques de type sanguin.

Comme évoqué ci-dessus, il s'agit de tubes dont la taille peut présenter au moins deux valeurs.

Par contenant, on entend dans toute la présente description un dispositif qui peut contenir un objet tel qu'un tube. Il peut s'agir d'un contenant, d'un récipient, d'un container, d'un emballage ou de tous autres dispositifs à cet effet, le terme contenant ne devant pas être interprété de façon limitative sur le plan technique.

Le contenant selon la présente invention comporte une boîte présentant une ouverture sur sa face supérieure.

Avantageusement, le contenant selon la présente invention comporte un couvercle de protection permettant de couvrir l'ouverture de la boîte.

Le contenant selon la présente invention comporte en outre un moyen de maintien apte à être introduit dans la boîte.

Selon la présente invention, le moyen de maintien comporte des moyens de réglage configurés pour permettre, lorsque le moyen de maintien est introduit dans la boîte, le réglage en hauteur dudit moyen de maintien selon au moins deux positions ; ces deux positions correspondant au maintien en position d'au moins un tube dont la taille peut prendre au moins deux valeurs différentes.

Grâce à un tel moyen de maintien selon la présente invention, il est donc possible de pouvoir positionner dans un même type de boîte soit des tubes longilignes présentant une première taille, soit des tubes longilignes présentant une deuxième taille, ceci sans risque que les tubes ne s'entrechoquent, ne se cassent ou ne se renversent pendant leur transport.

Le moyen de maintien consiste en une première plaque, dite plaque supérieure, qui est sensiblement rectangulaire et qui présente deux premiers bords opposés, et deux deuxièmes bords opposés.

Cette première plaque comporte un ou plusieurs trous destinés à recevoir et maintenir en position le ou les tubes.

Les moyens de réglage consistent en au moins une première et une deuxième paires de rabats.

Les rabats de chacune des première et deuxième paires sont fixés sur la première plaque au moins partiellement le long des premiers et/ou des deuxièmes bords opposés de la première et/ou de la deuxième plaque.

Par « fixés », il faut comprendre ici que chaque rabat de chacune des première et deuxième paires peut être un élément indépendant de la première plaque ou un prolongement de chaque premier et/ou deuxième bord de la première plaque.

chacun des rabats de chaque première et deuxième paires est respectivement un prolongement de chaque premier et chaque deuxième bord de la première plaque. Ainsi, l'ensemble formé par la plaque et les rabats est monobloc.

les rabats de la première paire présentent chacun une largeur déterminée, et les rabats de la deuxième paire présentent chacun une largeur, de préférence différente de la largeur des rabats de la première paire.

Dans une variante de réalisation préférée de la présente invention, le contenant comporte en outre un moyen de stabilisation comprenant une deuxième plaque, dite plaque inférieure, comportant un ou plusieurs trous destinés à recevoir et stabiliser le ou les tubes en coopérant avec les trous du moyen de maintien.

Plus précisément, ce moyen de stabilisation est destiné à être positionné sous le moyen de maintien de sorte que chacun trou du moyen de maintien est en regard vis-à-vis d'un des trous du moyen de stabilisation pour permettre la stabilisation du ou des tubes.

De préférence, chacune des première et deuxième plaques respectivement du moyen de maintien et du moyen de stabilisation comporte 96 trous.

Avantageusement, le contenant et/ou l'ensemble des éléments constitutifs de celui-ci est (sont) composé(s) dans un matériau recyclable, tel que par un exemple un carton recyclable, de préférence ondulé à cannelure simple.

Corrélativement, l'objet de la présente invention concerne une caisse de regroupement, de préférence en carton, comportant en son intérieur un sac destiné à contenir au moins un contenant tel que décrit ci-dessus, notamment lorsque ledit au moins un contenant comporte au moins un tube contenant des prélèvements organiques, par exemple des prélèvements sanguins.

On remarque que le sac utilisé, qui est de préférence jaune, est un sac en plastique.

L'utilisation d'une telle caisse de regroupement permet le stockage et le transport d'un ou plusieurs tubes de prélèvements organiques d'un établissement de prélèvements vers un laboratoire d'analyses.

Une fois les contenants distribués aux différents services en charge des analyses en question, la caisse de regroupement selon la présente invention est reconvertie en caisse de récupération des déchets, tels que par exemple les déchets des soins à risques infectieux de la filière DASRI.

De préférence, une telle caisse de regroupement présente une zone de stockage apte à recevoir une pluralité de contenants tels que décrits ci-dessus.

De préférence, une telle caisse de regroupement comporte des moyens de préhension, tels que notamment des poignées, qui sont déportés de la zone de stockage en sorte d'éviter que, lors d'une manipulation, les mains du porteur ne soient en contact ou à proximité des prélèvements organiques ou des déchets des soins à risques infectieux.

L'objet de la présente invention présente ainsi de nombreux avantages par rapport à l'état de la technique, et notamment une réduction des coûts de fabrication, une réduction du stockage et de l'encombrement, ainsi que des améliorations conséquentes sur les plans logistiques, sanitaires et environnementaux.

### Brève description des figures

D'autres caractéristiques et avantages de la présente invention ressortiront de la description ci-dessous, en référence aux figures annexées qui en illustrent un exemple de réalisation dépourvu de tout caractère limitatif et sur lesquelles :
- les figures 1a à 1c représentent une pluralité de vues schématiques de chacun des éléments constitutifs du contenant selon un mode de réalisation particulier de la présente invention ;
- les figures 2a à 2c représentent une pluralité de vues schématiques du contenant selon un premier mode de réalisation particulier de la présente invention ;
- les figures 3a à 3c représentent une pluralité de vues schématiques du contenant selon un deuxième mode de réalisation particulier de la présente invention ;
- les figures 4a et 4b représentent une pluralité de vues schématiques d'une caisse de regroupement selon un mode de réalisation particulier de la présente invention ; et
- la figure 5 représente un mode d'utilisation avantageux d'une caisse de regroupement selon la présente invention.

### Description détaillée d'un mode de réalisation

Un contenant et une caisse de regroupement selon un mode de réalisation préféré de la présente invention vont maintenant être décrits en référence conjointement aux figures 1 à 5.

Au préalable, on rappelle que, dans le domaine du prélèvement organique et notamment du prélèvement sanguin, il existe plusieurs types de tubes qui présentent différentes tailles ; ces tailles sont généralement fonction de la destination finale de ces tubes.

Dans le cadre du mode de réalisation décrit ici, on distingue des tubes présentant les tailles t₁ et t₂; ces tubes pouvant contenir respectivement 5 et 7 millilitres.

Permettre de contenir alternativement dans un même contenant des tubes présentant différentes tailles est un des problèmes que tente de résoudre la présente invention, ceci tout en tenant compte notamment des contraintes de coût, de fabrication et également des contraintes environnementales.

A cet effet, l'objet de la présente invention concerne, comme illustré sur les figures 1a à 1c, un contenant 10 qui est composé d'une boîte 1 présentant une ouverture 2 sur sa face supérieure.

Par contenant, on peut comprendre qu'il s'agit dans le mode de réalisation décrit ici d'une boîte de laboratoire. Bien évidemment, il peut s'agir de tous autres types de contenant, ceci en fonction du domaine d'application.

La boîte 1 est en outre constituée de quatre parois latérales, d'un fond, et d'un couvercle de protection 9 permettant de couvrir l'ouverture 2 de la boîte 1.

Dans le mode de réalisation décrit ici, on peut observer qu'une des deux paires de parois latérales opposées présente chacune au niveau de leur portion supérieure une échancrure qui permet de constituer des moyens de préhension lors de la manipulation du contenant 10, et qui permet également de constituer une fenêtre de visualisation permettant de visualiser les tubes pour leur traçabilité, notamment la couleur du tube ou le code à barres qui lui est attribué.

Comme illustré en figure 1b, le contenant 10 ou la boîte de laboratoire comporte également un moyen de maintien 3 qui, dans le mode de réalisation décrit ici, comporte une première plaque P₁, dite supérieure, sensiblement rectangulaire et présentant deux premiers (B₁, B₁') et deux deuxièmes (B₂, B₂') bord opposés entre eux. Cette première plaque P₁ comporte en outre au moins un trou 4 destiné à recevoir et maintenir en position le tube T lorsqu'on introduit ledit tube T dans celui-ci.

Comme illustré en figure 1c, le contenant 10 comporte en outre un moyen de stabilisation 7 qui, dans le mode de réalisation décrit ici, consiste en une deuxième plaque P₂, dite inférieure, sensiblement rectangulaire et comportant au moins un trou 8.

Pour concevoir le contenant 10, comme illustré sur les figures 2a et 3a, on positionne dans un premier temps la deuxième plaque P₂ dans le fond de la boîte 1 par ladite ouverture 2, puis on introduit la première plaque P₁ dans la boîte 1, ceci selon deux variantes de réalisation qui seront décrites plus en détails ci-après.

Dans le mode de réalisation décrit ici, la deuxième plaque P₂ est ainsi positionnée sous la première plaque P₁, de sorte que chaque trou 4 de la première plaque P₁ est en regard d'au moins un trou 8 de la deuxième plaque P₂ pour permettre la stabilisation dudit au moins un tube T lorsque celui-ci est introduit successivement dans un trou 4 de la première plaque P₁, puis dans un trou 8 de la deuxième plaque P₂ qui est en regard dudit trou 4.

Sur le plan structurel, on observe que, dans le mode de réalisation décrit ici, les première P₁ et deuxième P₂ plaques présentent des dimensions sensiblement identiques d'environ 292 centimètres de longueur sur environ 266 centimètres de largeur.

De préférence, les première P₁ et deuxième P₂ plaques présentent chacune 96 trous 4 et 8, qui ont un diamètre compris entre 12 et 13 millimètres.

Le moyen de maintien 3 comporte des moyens de réglage 5, 5', 6 et 6' configurés pour permettre le réglage en hauteur du moyen de maintien 3 lorsque celui-ci est introduit dans la boîte, ce réglage pouvant se faire selon au moins deux positions.

Un tel réglage permet ainsi d'obtenir deux types de contenants 10 (illustrés en figures 2c et 3c), chacun d'eux étant apte à contenir et maintenir en position au moins un tube T dont la taille peut prendre une valeur t₁ (illustré en figure 2c) ou une valeur t₂ (illustré en figure 3c).

Le fait que le moyen de maintien 3 comporte des moyens de réglage 5, 5', 6 et 6' configurés pour permettre le réglage en hauteur du moyen de maintien 3 selon au moins deux positions en sorte de permettre le maintien en position d'au moins un tube T dont la taille peut prendre des valeurs différentes, ici t₁ et t₂, est caractéristique de la présente invention.

A cet effet, dans le mode de réalisation décrit ici, les moyens de réglage 5, 5', 6 et 6' consistent en au moins une première (5, 5') et une deuxième (6, 6') paires de rabats ; ces rabats 5, 5', 6 et 6' étant également connus par l'homme du métier sous le nom de « retours ».

Plus précisément, dans le mode de réalisation décrit ici, les rabats (5, 5') et (6, 6') de chacune des première et deuxième paires sont un prolongement respectivement des premiers (B₁, B₁') et des deuxièmes (B₂, B₂') bords opposés de la première plaque P₁

On remarque, par ailleurs, que l'intersection entre chacun des bords (B₁, B₁', B₂, B₂') et des rabats (5, 5', 6, 6') forme des lignes de pliage spécifiques ; ces lignes de pliage étant également connues par l'homme du métier sous le nom de « refoulage ».

Cette ligne de pliage est illustrée sur les figures 1b et 1c par des pointillés qui représentent de façon schématique des perforations, ces perforations permettant de faciliter le pliage.

Les rabats 5 et 5' de la première paire présentent chacun une largeur déterminée L₁, et les rabats 6 et 6'de la deuxième paire présentent chacun une largeur L₂ différente de la largeur L₁ des rabats 5 et 5'de la première paire.

Dans le mode de réalisation décrit ici, la largeur L₁ est deux fois plus grande que la largeur L₂ de sorte que les moyens de réglage 5, 5', 6 et 6' permettent le positionnement et le maintien en position de tubes T respectivement d'une taille t₁ et d'une taille t₂.

Ainsi, une fois la boîte 1 obtenue par différents pliages bien connus de l'homme du métier, comme illustré aux figures 2c ou 3c, on introduit le moyen de stabilisation 7 dans le fond de la boîte 1 ; cette première étape bien qu'optionnelle est nécessaire pour obtenir par la suite une bonne stabilité du ou des tubes T qui seront positionnés ultérieurement dans le contenant 10.

Ensuite, dans une première variante, et toujours comme illustré sur les figures 2a à 2c, le fait de replier vers le fond de la boîte 1 les rabats 5 et 5' de la première paire selon les lignes de pliage correspondantes, puis d'introduire le moyen de maintien 3 dans la boîte 1 permet d'obtenir le moyen de maintien 3 dans une première configuration correspondant à une première position dans laquelle le moyen de maintien 3 est positionné à une hauteur par rapport au fond de la boîte 1 sensiblement égale à la largeur L₁.

Dès lors, il est possible de positionner des tubes T ayant une taille t₁. Une fois correctement positionné en passant à travers une paire de trous 4 et 8, ces tubes T sont maintenus et stables dans la boite de laboratoire 10.

Dans une autre variante de réalisation illustrée sur les figures 3a à 3c, le fait de replier vers le fond de la boîte 1 les rabats 6 et 6' de la deuxième paire puis de replier vers l'ouverture 2 de la boîte 1 les rabats 5 et 5' de la première paire selon les lignes de pliage correspondantes, et d'introduire le moyen de maintien 3 dans la boîte 1 permet d'obtenir un moyen de maintien 3 dans une deuxième configuration correspondant à une deuxième position dans laquelle le moyen de maintien 3 est positionné à une hauteur par rapport au fond de la boîte 1 sensiblement égale à la largeur L₂.

Dès lors, il est possible de positionner des tubes T ayant une taille t₂.

De préférence, le contenant 10 est entièrement composé dans un carton recyclable en sorte de satisfaire aux différentes contraintes financières et environnementales, et de faciliter la fabrication en permettant le pliage selon des lignes de pliages déterminées à cet effet.

Dans le mode de réalisation décrit ici, on observe que le moyen de stabilisation 7 comporte également des rabats qui se replient vers le fond de la boîte 1, le moyen de stabilisation 7 étant destiné à être introduit au fond de la boîte avant le moyen de maintien, et étant apte à permettre la stabilisation du ou des tubes T en coopérant avec le moyen de maintien 3.

Permettre le stockage et le transfert de tubes T contenant des prélèvements sanguins est un des problèmes que tente de résoudre l'objet de la présente invention.

A cet effet, conjointement au contenant 10 ou la boîte de laboratoire tel que précédemment décrit, l'objet de la présente invention concerne également une caisse de regroupement 20, illustrée en figures 4a-4b, comportant en son intérieur un sac 21, de préférence jaune et en plastique, qui est destiné à contenir au moins un contenant 10.

Cette caisse de regroupement 20 est composée dans un matériau recyclable tel que du carton recyclable, par exemple un carton recyclable type ondulé à double cannelure. Il peut s'agir toutefois de tous autres matériaux recyclables comportant les propriétés de résistance et de solidité nécessaires au domaine du conditionnement des boîtes de laboratoire.

Dans le mode de réalisation décrit ici, ce sac 21 est collé au niveau des parois latérales de la caisse de regroupement 20 en son intérieur, et est conformé de sorte à permettre une fermeture hermétique.

Ainsi, comme illustré sur la figure 5, la caisse de regroupement 20 permet de stocker et de transporter, de préférence à une température comprise entre 2 et 8 degrés Celsius, des tubes T dont la taille peut prendre différentes valeurs t₁ et t₂, et contenant des prélèvements sanguins d'un établissement de prélèvements EP vers un laboratoire d'analyses LA.

Ensuite, la caisse de regroupement 20 est destinée à servir de moyen de stockage des déchets relatifs aux soins à risques infectieux DASRI.

La caisse 20 comporte une zone de stockage 23 à cet effet.

Dans le mode de réalisation décrit ici, la zone de stockage 23 présente un volume utile d'environ 52 litres, et des dimensions de 420 x 315 x 398 millimètres.

Dans un autre mode de réalisation non décrit ici, la zone de stockage 23 peut également présenter un volume utile d'environ 23 litres, et des dimensions de 275 x 275 x 304 millimètres.

De préférence, une telle caisse de regroupement 20 comporte des moyens de préhension 22, tels que notamment des poignées, qui sont déportés de la zone de stockage 23 en sorte d'éviter que les mains du porteur ne soient en contact direct ou à proximité des prélèvements organiques ou des déchets des soins à risques infectieux, lorsque ce dernier manipule la caisse de regroupement 20.

Ces moyens de préhension 22 ont une résistance pour des charges maximales de 20 kilogrammes.

Par ailleurs, afin d'identifier la fonctionnalité de la caisse de regroupement 20 en mode « transport de prélèvements organique » ou en mode « stockage de déchets », cette caisse de regroupement 20 peut présenter une zone d'affichage sur laquelle est collée une étiquette à cet effet.

Plus précisément, il est possible d'apposer une première étiquette non repositionnable, de préférence dans une première couleur, indiquant que la caisse 20 contient des prélèvements sanguins, puis, d'apposer une deuxième étiquette non repositionnable, de préférence dans une deuxième couleur, indiquant que la caisse 20 contient des déchets organiques, ces première et deuxième étiquettes pouvant comporter un code à barres pour ladite identification et/ou la traçabilité de la caisse 20 et des produits qu'elle contient.

Le fait que ladite caisse de regroupement 20 est en carton et qu'elle permet une fermeture hermétique, garantit un stockage des déchets organiques en toute sécurité ainsi qu'une incinération.

Ainsi, comme évoqué ci-dessus, la caisse 20 est destinée à être éliminée, par incinération par exemple, conformément aux exigences de la filière spécialisée DASRI.

Cette caisse 20 sera donc acheminée du laboratoire d'analyses LA vers un incinérateur IN prévu à cet effet.

Ainsi, le contenant 10 et la caisse de regroupement 20 selon la présente invention permettent un conditionnement pratique, peu coûteux, et écologique des différents types de tubes contenant des prélèvements organiques ainsi que leur élimination et celle de leurs déchets associés.

Il devra être observé que cette description détaillée porte sur un mode de réalisation particulier de la présente invention, mais qu'en aucun cas cette description ne revêt un quelconque caractère limitatif à l'objet de l'invention ; bien au contraire, elle a pour objectif d'ôter toute éventuelle imprécision ou toute mauvaise interprétation des revendications qui suivent.

## Revendications

1. Contenant (10) pour le conditionnement d'au moins un tube (T) tel que notamment un tube de prélèvement organique de type sanguin, ledit contenant (10) comportant une boîte (1) présentant une ouverture (2) sur sa face supérieure, et un moyen de maintien (3) dudit au moins un tube (T) apte à être introduit dans ladite boîte (1) par ladite ouverture (2),
ledit contenant (10) étant **caractérisé en ce que** le moyen de maintien (3) comporte des moyens de réglage agencés pour permettre, lorsque ledit moyen de maintien (3) est introduit dans ladite boîte (1), le réglage en hauteur dudit moyen de maintien (3) selon au moins deux positions,
en sorte de permettre le maintien en position d'au moins un tube (T) dont la taille peut prendre au moins deux valeurs différentes (t₁, t₂), **en ce que** le moyen de maintien (3) comprend une première plaque (P₁) sensiblement rectangulaire présentant deux premiers bords opposés (B₁, B₁') et deux deuxièmes bords opposés (B₂, B₂'), ladite première plaque (P₁) comportant au moins un trou (4) destiné à recevoir et maintenir en position le tube (T), et en ce_ que les moyens de réglage consistent en au moins une première paire de rabats (5, 5') fixés sur la plaque (P₁) au moins partiellement et respectivement le long desdits premiers bords opposés (B₁, B₁'), et au moins une deuxième paire de rabats (6, 6') fixés sur la plaque (P₁) au moins partiellement et respectivement le long desdits deuxièmes bords opposés (B₂, B₂'), les rabats (5, 5') de la première paire présentant chacun une largeur déterminée (L₁) et les rabats (6, 6') de la deuxième paire présentant chacun une largeur (L₂) différente de la largeur (L₁) des rabats (5, 5') de la première paire.

2. Contenant (10) selon la revendication 1, **caractérisé en ce qu'**il comporte en outre un moyen de stabilisation (7) comprenant une deuxième plaque (P₂) comportant au moins un trou (8), et destinée à être positionnée sous le moyen de maintien (3), de sorte que chaque de trou (4) du moyen de maintien (3) est en regard vis-à-vis d'un des trous (8) du moyen de stabilisation (7) pour permettre la stabilisation dudit au moins un tube (T).

3. Contenant (10) selon l'une quelconque des revendications 1 ou 2, **caractérisé en ce que** chacune des première (P₁) et deuxième (P₂) plaques respectivement du moyen de maintien (3) et du moyen de stabilisation (7) comporte 96 trous (4, 8).

4. Contenant (10) selon l'une quelconque des revendications 1 à 3, **caractérisé en ce qu'**il comporte en outre un couvercle de protection (9) permettant de couvrir l'ouverture de la boîte (1).

5. Contenant (10) selon l'une quelconque des revendications 1 à 4, **caractérisé en ce que** la boîte (1) et/ou le moyen de maintien (3) et/ou le moyen de stabilisation (7) et/ou le couvercle de protection (9) est (sont) fabriqué(s) dans un matériau recyclable de type carton recyclable.

6. Caisse de regroupement (20) comportant en son intérieur un sac (21), de préférence en plastique, comprenant au moins un contenant (10) selon l'une quelconque des revendications précédentes, ledit au moins un contenant (10) comportant au moins un tube (T) contenant par exemple des prélèvements sanguins.

7. Caisse de regroupement (20) selon la revendication 6, **caractérisée en ce qu'**elle comprend une zone de stockage (23) renfermant le sac (21) et des moyens de préhension (22) déportés par rapport à ladite zone de stockage (23).

## Patentansprüche

1. Behälter (10) zum Verpacken mindestens eines Reagenzröhrchens (T), wie insbesondere eines Reagenzröhrchens zur organischen Entnahme vom Typ Blutentnahme, wobei der Behälter (10) ein Gehäuse (1), das eine Öffnung (2) auf seiner Oberseite aufweist, und ein Mittel (3) zum Halten des mindestens einen Reagenzröhrchens (T), das geeignet ist, in das Gehäuse (1) durch die Öffnung (2) eingeführt zu werden,
wobei der Behälter (10) **dadurch gekennzeichnet ist, daß** das Haltemittel (3) Einstellmittel umfaßt, die derart angeordnet sind, daß sie, wenn das Haltemittel (3) in das Gehäuse (1) eingeführt ist, die Höheneinstellung des Haltemittels (3) in mindestens drei Positionen ermöglicht,
um das Halten mindestens eines Reagenzröhrchens (T) in Position zu ermöglichen, dessen Größe mindestens zwei unterschiedliche Werte (t₁, t₂) annehmen kann, daß das Haltemittel (3) eine erste im wesentlichen rechteckige Platte (P₁) umfaßt, die zwei erste gegenüberliegende Ränder (B₁, B₁') und zwei zweite gegenüberliegende Ränder (B₂, B₂') aufweist, wobei die erste Platte (P₁) mindestens eine Öffnung (4) umfaßt, die dazu bestimmt ist, das Reagenzröhrchen (T) aufzunehmen und in Position zu halten, und daß die Einstellmittel in mindestens einem ersten Paar von Laschen (5, 5'), die auf der Platte (P₁) zumindest teilweise und jeweils entlang der ersten gegenüberliegenden Ränder (B₁, B₁') befestigt sind, und mindestens einem zweiten Paar von Laschen (6, 6') bestehen, die auf der Platte (P₁) zumindest teilweise und jeweils entlang der zweiten gegenüberliegenden Ränder (B₂, B₂') befestigt sind, wobei die Laschen (5, 5') des ersten Paars jeweils eine bestimmte Breite (L₁) aufweisen und die Laschen (6, 6') des zweiten Paars jeweils eine unterschiedliche Breite (L₂) zur Breite (L₁) der Laschen (5, 5') des ersten Paars aufweisen.

2. Behälter (10) nach Anspruch 1, **dadurch gekennzeichnet, daß** er ferner ein Stabilisierungsmittel (7) aufweist, umfassend eine zweite Platte (P₂), umfassend mindestens eine Öffnung (8) und dazu bestimmt, unter dem Haltemittel (3) angeordnet zu werden, so daß jede Öffnung (4) des Haltemittels (3) gegenüber einer der Öffnungen (8) des Stabilisierungsmittels (7) angeordnet ist, um die Stabilisierung des mindestens einen Reagenzröhrchens (T) zu ermöglichen.

3. Behälter (10) nach einem der Ansprüche 1 oder 2, **dadurch gekennzeichnet, daß** jede der ersten (P₁) und zweiten (P₂) Platten des Haltemittels (3) bzw. des Stabilisierungsmittels (7) 96 Löcher (4, 8) umfaßt.

4. Behälter (10) nach einem der Ansprüche 1 bis 3, **dadurch gekennzeichnet, daß** sie ferner einen Schutzdeckel (9) umfaßt, der es ermöglicht, die Öffnung des Gehäuses (1) abzudecken.

5. Behälter (10) nach einem der Ansprüche 1 bis 4, **dadurch gekennzeichnet, daß** das Gehäuse (1) und/oder das Haltemittel (3) und/oder das Stabilisierungsmittel (7) und/oder der Schutzdeckel (9) aus einem recyclebaren Material vom Typ recyclebarer Karton hergestellt ist (sind).

6. Sammelbehälter (20), umfassend in seinem Inneren einen Beutel (21) vorzugsweise aus Kunststoff, umfassend mindestens einen Behälter (10) nach einem der vorhergehenden Ansprüche, wobei der mindestens eine Behälter (10) mindestens ein Reagenzröhrchen (T) umfaßt, das beispielsweise Blutproben enthält.

7. Sammelbehälter (20) nach Anspruch 6, **dadurch gekennzeichnet, daß** er eine Lagerzone (23), die den Beutel (21) enthält, und Greifmittel (22) umfaßt, die in bezug zur Lagerzone (23) versetzt sind.

## Claims

1. A container (10) for packaging at least one tube (T) such as especially a tube for an organic sample of blood type, said container (10) comprising a box (1) having an opening (2) on its upper face and holding means (3) of said at least one tube (T) capable of being introduced to said box (1) via said opening (2),
said container (10) being **characterised in that** the holding means (3) comprise adjusting means configured to enable the height adjustment of said holding means (3) according to at least two positions when said holding means (3) are introduced to said box (1),
so as to enable at least one tube (T) to be held in position, the size of which can take at least two different values (t₁, t₂), **in that** the holding means (3) comprise a substantially rectangular first plate (P₁) having two first opposite edges (B₁, B₁') and two opposite second edges (B₂, B₂'), said first plate (P₁) comprising at least one hole (4) for receiving and holding the tube (T) in position, and **in that** the adjusting means consist of at least one first pair of folds (5, 5') fixed to the plate (P₁) at least partially and respectively along said first opposite edges (B₁, B₁'), and at least one second pair of folds (6, 6') fixed to the plate (P₁) at least partially and respectively along said second opposite edges (B₂, B₂'), the folds (5, 5') of the first pair each having a determined width (L₁) and the folds (6, 6') of the second pair each having a width (L₂) different to the width (L₁) of the folds (5, 5') of the first pair.

2. The container (10) according to Claim 1, **characterised in that** it also comprises stabilising means (7) comprising a second plate (P₂) comprising at least one hole (8), and designed to be positioned under the holding means (3) such that each hole (4) of the holding means (3) is opposite one of the holes (8) of the stabilising means (7) to enable stabilisation of said at least one tube (T).

3. The container (10) according to any one of Claims 1 or 2, **characterised in that** each of the first (P₁) and second (P₂) plates respectively of the holding means (3) and of the stabilising means (7) comprises 96 holes (4, 8).

4. The container (10) according to any one of Claims 1 to 3, **characterised in that** it also comprises a protective cover (9) for covering the opening of the box (1).

5. The container (10) according to any one of Claims 1 to 4, **characterised in that** the box (1) and/or the holding means (3) and/or the stabilising means (7) and/or the protective cover (9) is (are) made of recyclable material of recyclable carton type.

6. A grouping case (20) comprising in its interior a bag (21), preferably made of plastic, comprising at least one container (10), according to any one of the foregoing claims, said at least one container (10) comprising at least one tube (T) containing blood samples, for example.

7. The grouping case (20) according to Claim 6, **characterised in that** it comprises a storage zone (23) enclosing the bag (21) and gripping means (22) offset relative to said storage zone (23).
